# EUROPÄISCHE PATENTSCHRIFT

(11) **EP 0 308 931 B1**
(45) Veröffentlichungstag und Bekanntmachung des Hinweises auf die Patenterteilung: **08.12.1993**
(21) Anmeldenummer: 88115593.1
(22) Anmeldetag: 22.09.1988
(51) Int. Cl.: G10K 13/00

(54) **Ultraschallwandler mit astigmatischer Sende-/Empfangscharakteristik**
Ultrasonic transducer with astigmatic transmission-reception characteristics
Transducteurs à ultrasons avec une caractéristique d'émission et de réception astigmatique

(30) Priorität: 25.09.1987 DE 3732412
(43) Veröffentlichungstag der Anmeldung: 29.03.1989
(73) Patentinhaber: SIEMENS AKTIENGESELLSCHAFT, 80333 München (DE)
(72) Erfinder: Möckl, Thomas, Dipl.-Phys., D-8000 München 90 (DE)

(56) Entgegenhaltungen:
- EP-A- 0 075 302
- US-A- 4 308 094
- US-A- 4 646 874
- JAPANESE JOURNAL OF APPLIED PHYSICS, Band 13, Nr. 12, Dezember 1974, Seiten 2055-2056, Japanese Journal of Applied Physics Publications Office, Tokyo, JP; K. MATSUZAWA et al.: "Sheetlike materials which transmit airborne ultrasound"

## Beschreibung

Die vorliegende Erfindung bezieht sich auf einen Ultraschall-Biegewandler, wie er im Oberbegriff des Patentanspruches 1 angegeben ist.

Aus der EP-A-0 075 302 ist ein Sensor für die Durchführung einer Distanzmessung nach dem Ultraschall-Echoprinzip bekannt. Dieser Sensor soll der Ermittlung und Anzeige von Annäherungsabständen zwischen einem Fahrzeug und Hindernissen im Nahbereich dienen. Es handelt sich dabei um einen Topfwandler mit darin angeordnetem piezokeramischem Schwinger. Auf der Innenseite der Membran dieses Topfwandlers ist an zwei horizontalen, gegenüberliegenden Kreisabschnitten Dämpfungsmaterial zur Verhinderung einer energiereichen Ultraschallabgabe oder Signalabgabe vorgesehen. Das Dämpfungsmaterial ist z.B. Weichgummi. Für die oben angegebene Anwendung ist vorgesehen, den Topfwandler in einem Hornstrahler anzuordnen.

Die Membran des Topfwandlers ist der Topfboden desselben. Aufgrund des asymmetrisch zur Normalen der Membran bzw. des Topfbodens verteilt angebrachten Dämpfungsmaterials hat dieser Wandler eine entsprechend asymmetrische Sende- und Empfangscharakteristik bzw. Sende- und Empfangskeule. Für diesen Topfwandler kann man sich eine Verbindungslinie zwischen dem asymmetrisch im Inneren des Topfwandlers angebrachten Anteilen des Dämpfungsmaterials denken. Diese Verbindungslinie verläuft senkrecht zur Flächennormalen der Membran (Topfboden). Diese Verbindungslinie und die erwähnte Flächennormale bilden eine Ebene. Die Schallausbreitung bzw. die Schall-Empfangscharakteristik in dieser Ebene ist im wesentlichen eine einzige Strahlungskeule mit der erwähnten Normalen als Mittellinie.

In der zu dieser genannten Ebene senkrechten Ebene weist die Strahlungscharakteristik mehrere Strahlungskeulen auf, von denen die mittlere Strahlungskeule ähnlich der voranstehend angegebenen Strahlungskeule die Flächennormale der Membran als Mittellinie hat.

Ein solcher Topfwandler hat also im Prinzip in der einen Ebene (nämlich der oben erwähnten senkrechten Ebene) ein breites Strahlungsfeld für Aussendung und/oder Empfang. In der dazu senkrechten Ebene hat dieser Wandler eine relativ schmale Charakteristik, so daß sich insgesamt eine astigmatische Schallcharakteristik ergibt.

Aufgabe der vorliegenden Erfindung ist es, einen Aufbau für einen Wandler mit einer möglichst verbesserten und insbesondere vorgebbar zu wählenden astigmatischen Strahlungscharakteristik anzugeben, der zudem einfach und reproduzierbar herzustellen und frei von Alterungseffekten ist.

Diese Aufgabe wird mit einem Ultraschall-Biegewandler mit den Merkmalen des Patentanspruches 1 gelöst und weitere Ausgestaltungen und Weiterbildungen der Erfindung gehen aus den Unteransprüchen hervor.

Eine wie bekannte Verwendung von Dämpfungsmaterial zur Erzielung astigmatischer Charakteristik hat den Nachteil, daß sich in der Großserie erhebliche Streuungen der charakteristischen Werte solcher Wandler ergeben und/oder keine ausreichende Alterungsbeständigkeit zu erreichen ist. Die Erfindung beruht daher auf dem Gedanken, bereits dem eigentlichen Topfwandler solche charakteristischen Eigenschaften zu geben, die stets reproduzierbare und/oder zuverlässig eingehaltene vorgegebene charakteristische Werte gewährleisten.

Ein erfindungsgemäßer Wandler besitzt eine Membran, die vorzugsweise ein Teil, nämlich der Boden, eines topfförmigen Wandlers ist. Diese Membran besteht aus einer (den Boden bildenden) Platte aus nicht piezoelektrischem Material und einem daran befestigten Plättchen aus piezoelektrischem Material. Solches piezoelektrisches Material ist vorzugsweise Piezokeramik, z.B. ein solches auf der Basis des Bleizirkonats-Titanats.

Ein erfindungsgemäßer Wandler hat anisotrope elastische Eigenschaften bezogen auf zwei zueinander senkrechte Ebenen, in denen die Normale der Ebene der Membran liegt. Entsprechendes Übergangsverhalten liegt bei dieser Membran für den Raum zwischen diesen beiden Hauptebenen vor. Statt der Elastizität kann man auch die Steifigkeit angeben.

Erfindungsgemäß sind diese anisotropen elastischen Eigenschaften dadurch erzielt, daß wenigstens zu einem Anteil die (piezoelektrisch inaktive) Platte der Membran aus einem Faser-Verbundwerkstoff besteht. Es ist hier ein Faser-Verbundwerkstoff vorgesehen, der Fasern mit Vorzugsrichtung aufweist. Gemäß einer Variante hat der Faser-Verbundwerkstoff nur in einer Richtung ausgerichtete, im wesentlichen parallel verlaufende Fasern. Dadurch hat diese Platte in Richtung parallel zu diesen Fasern einerseits und in Richtung quer zu diesen Fasern andererseits, erheblich unterschiedliches Elastizitätsverhalten. Statt nur eine einzige Richtung für diese Fasern vorzusehen, kann Ausrichtung der Fasern in zwei spitzwinklig zueinander orientierten Faserrichtungen vorliegen. Eine solche Ausführungsform verleiht einer solchen Platte aus Faser-Verbundwerkstoff größere Festigkeit, ohne daß das anisotrope Elastizitätsverhalten der Platte nennenswert geändert ist.

Insbesondere bei nur einer vorgesehenen (Haupt-)Faserrichtung kann es sehr von Vorteil sein, zum Zwecke gesteigerter Festigkeit eine oder mehrere zusätzliche Faserlagen vorzusehen, die im wesentlichen quer zu dieser einen (Haupt-)Faserrichtung verlaufen. Diese Faserlagen sind aber so gewählt, daß die vorgesehene Anisotropie nicht wesentlich nachteilig beeinflußt wird, d.h. die Anzahl der Fasern in dieser Richtung ist wesentlich geringer (und/oder es sind in dieser Richtung die Fasern wesentlich schwächer), so daß die wesentlich größere Steifigkeit in Richtung parallel zur (Haupt-)Faserrichtung bleibt.

Eine andere Ausführungsform ist die, bei der die Platte aus einem Wirrfaser-Material besteht, das jedoch eine Vorzugsorientierung der Fasern resultierend in Richtung der (Haupt-)Faserrichtung großer Steifigkeit besitzt. Eine solche Vorzugsorientierung kann im Zusammenhang mit der Herstellung solchen Materials realisiert werden.

Als Fasermaterial kommen Kohlefasern, Magnesiumfasern, Aluminiumfasern, Keflarfasern und dgl. bevorzugt in Betracht. Als Matrixmaterial, in das die Fasern eingebettet sind, ist vorzugsweise Polyimid zu verwenden.

Weitere Erläuterungen der Erfindung gehen aus der nachfolgenden, anhand der Figuren gegebenen Beschreibung hervor.

Es zeigen:
- Figur 1: die prinzipielle Form eines Topfwandlers als bevorzugte Ausführungsform.
- Figur 2: eine Querschnittsansicht eines erfindungsgemäßen Wandlers in Topfform mit einem Faser-Verbundwerkstoff mit parallel gerichteten Fasern.
- Figur 3: eine Aufsicht mit einem Ausschnitt zu einer Ausführungsform nach Figur 2 (der auch einige Fasern als Zusatz in senkrechter Richtung enthält).
- Figur 5 und 5: zeigen die Richtdiagramme der beiden Hauptebenen des Astigmatismus.
- Figur 6: eine Ausführungsform mit richtungsmäßiger Anordnung der Fasern in zwei, in spitzem Winkel zueinander laufenden Richtungen und
- Figur 7: eine Ausführungsform mit Wirrflies mit Vorzugsorientierung.

Der Wandler 1 in Figur 1 hat im wesentlichen die Form eines Topfes 7 mit der Membran 2 als Boden desselben. Diese Membran besteht aus der bei dieser Ausführungsform den eigentlichen Boden bildenden Platte aus piezoelektrisch inaktivem Material. Diese Platte kann vollständig aus Faser-Verbundwerkstoff bestehen. Auf der im Inneren des Topfes 7 befindlichen Oberfläche der Platte der Membran 2 ist ein Plättchen aus Piezomaterial, insbesondere Piezokeramik, befestigt.

Figur 2 zeigt im Schnitt das Plättchen 10 aus Piezokeramik wie z.B. Bleizirkonattitanat. Mit 14 ist die eine Elektrode des piezoelektrischen Plättchens 10 bezeichnet. Mit 12 ist eine Klebschicht bezeichnet, mit der das Plättchen 10 an der piezoelektrisch inaktiven Platte 11 befestigt ist. Diese Platte 11 und das Plättchen 10 bilden zusammen die Membran 2. Ein wesentlicher Anteil 111 der Platte 11 besteht aus Faser-Verbundwerkstoff und es kann ein weiterer sonstiger Anteil 112 Bestandteil dieser Platte 11 sein.

Zum Beispiel besteht der Faser-Verbundwerkstoff aus Polyimid als Matrixmaterial, in dem sich Fasern aus z.B. Kohle, Magnesium, Aluminium, Keflar und dgl. befinden. Der Anteil 112 kann z.B. eine Platte bzw. Schicht aus reinem Polyimid sein.

Für das Plättchen 10 ist eine Gegenelektrode zur Elektrode 14 vorzusehen. Diese Gegenelektrode kann z.B. durch die elektrische Leitfähigkeit der Klebstoffschicht 12 realisiert sein.

In Figur 2 ist die Lage der Fasern als Schnitt derselben angedeutet. Besser ist diese Orientierung der Fasern der Figur 3 zu entnehmen, und zwar dem Ausschnitt in Bildmitte.

Mit 21 sind die in der Darstellung der Figur 3 im wesentlichen horizontal und parallel zueinander verlaufenden Fasern 21 angedeutet. Sie verleihen dem Faser-Verbundwerkstoff 111 der Membran 2 eine hohe Steifigkeit bzw. Schallgeschwindigkeit in dieser waagerechten Haupt-Richtung 4. In der dazu orthogonalen Richtung 5 weist der Faser-Verbundwerkstoff entsprechend geringe Steifigkeit bzw. Schallgeschwindigkeit auf. Die Figuren 4 und 5 zeigen das Schallsende-/Empfangsdiagramm für die beiden zueinander orthogonalen Richtungen 4 und 5, die in der Figur 3 eingetragen sind. Die breite Strahlungskeule der Figur 4, in deren Ebene die Haupt-Richtung 4 liegt, ist Folge der erfindungsgemäß gewählten Anordnung der Fasern in im wesentlichen der einen dargestellten Richtung 4 der Fasern 21. Mit 22 sind einzelne Fasern bezeichnet, die zusätzlich vorhanden sind, jedoch orthogonal zur Haupt-Richtung 4 der Fasern 21 verlaufen. Diese Fasern 22 dienen dazu, dem Faser-Verbundwerkstoff wenigstens diejenige Steifigkeit in der Richtung 5 zu verleihen, die mindestens vorliegen muß. Diese Fasern 22 können aber gegenüber der Vielzahl der Fasern 21 keine wesentliche Beeinträchtigung der Asymmetrie, d.h. des Astigmatismus, des Wandlers bewirken.

Figur 6 zeigt eine Ausführungsform der Anordnung der Fasern 31 und 131. In der Darstellung der Figur 6 verlaufen die Fasern 31 mit flachem Winkel (kleiner etwa 30° zur Waagerechten) von oben rechts nach links unten. Die Fasern 131 verlaufen dagegen von rechts unten nach links oben mit wenigstens im wesentlichen gleich flachem Winkel. Dieses spitzwinklige Überkreuzen führt zu einer Stabilität der Platte 11 aus Faser-Verbundwerkstoff, ohne daß querlaufende Fasern 22 erforderlich wären. Dennoch hat die Anordnung der Fasern 31, 131 die Eigenschaft, eine entscheidende Vorzugsrichtung 4 für das Sende-bzw. Empfangsverhalten dieses Wandlers zu bewirken.

Figur 7 zeigt einen den Figuren 3 und 6 entsprechenden Ausschnitt, jedoch hier denjenigen eines Wirrflieses mit Vorzugsausrichtung (wieder in waagerechter Richtung der Darstellung der Figur 7).

Bei einem Wandler mit wie auch bei der Erfindung unterschiedlich großer Steifigkeit bzw. Schallgeschwindigkeit im Material der Membran in zwei zueinander orthogonalen Richtungen der Ebene dieser Membran ergeben sich charakteristische Schwingungsmoden, und zwar sowohl für die Grundwelle als auch für die Oberwellen. Die Schwingungsmoden sind über das Material der Membran zwangsläufig miteinander gekoppelt.

Bei einem erfindungsgemäßen Wandler tritt jeweils nur eine Grundresonanz auf. Hinsichtlich der Oberwellen ist im wesentlichen paarweises Auftreten von Resonanzen, und zwar bezogen auf die beiden Richtungen 4 und 5, beobachtet worden. Bei der Erfindung liegen die Frequenzen dieser paarweisen Resonanzen vorteilhafterweise so weit auseinander, so daß keine Gefahr besteht, der Wandler könnte im Betrieb vom Schwingungsmode der gewolltermaßen angeregten einen Oberwelle in den Schwingungsmode der anderen Oberwelle überspringen.

Eine vorteilhafte Bemessung für einen erfindungsgemäßen Wandler ist so gewählt, daß für einen vorgegebenen Faserwerkstoff (z.B. Kohlefaser) mit Anisotropie entsprechend der Erfindung diese Resonanzfrequenzen des Wandlers so aufeinander abgestimmt sind, daß für eine dieser Frequenzen sich die passende bzw. vorgegebene astigmatische Richtcharakteristik (Figuren 4 und 5) ergibt. Auf dieser Frequenz (der Oberwelle) wird der Wandler vorteilhafterweise betrieben.

Bei einem Wandler z.B. nach den Figuren 2 und 3 mit kreisrunder Kohlefaser-Membran mit z.B. 0,4 mm Dicke und etwa 20 mm Durchmesser und mit parallel ausgerichteten Fasern 21 (Fig. 3) liegt ein solcher deutlicher Unterschied der Resonanzfrequenz der ersten Oberwelle (und der zweiten Oberwelle) für die Richtung 4 mit der hohen Schallgeschwindigkeit der Membran gegenüber der Resonanzfrequenz der ersten (und der zweiten) Oberwelle für die Richtung 5 mit niedriger Schallgeschwindigkeit vor. Diese Membran hat vier Lagen mit Fasern 21 in Hauptrichtung 4 und eine Lage Fasern 22 in Richtung 5. Die geeignete Betriebsfrequenz liegt bei 40 kHz, das ist die Frequenz der ersten Oberwelle des Schwingungsmodes der hohen Schallgeschwindigkeit. Die benachbarten Resonanzen, die zu den Oberwellen des Schwingungsmodes der niedrigeren Schallgeschwindigkeit (Richtung 5) gehören, liegen bei 27 und 53 kHz, d.h. weit genug von den 40 kHz Betriebsfrequenz entfernt. Ein solcher erfindungsgemäßer Wandler hat stabiles Schwingungsverhalten und eine Richtcharakteristik entsprechend den Figuren 4 und 5 mit 125° für die Ebene gemäß Figur 4 und mit 50° für die Ebene gemäß der Figur 5.

Es sei darauf hingewiesen, daß durch andere als die beschriebene kreisrunde Membranform weitere Anpassungen erreicht werden können. Zum Beispiel kann elliptische Form der Membran vorgesehen sein. Die Ellipsenachsen sind dann parallel den Richtungen 4 und 5 gewählt.

Kohlefaser-Verbundwerkstoff ist für erfindungsgemäße Wandler besonders günstig. Es ergibt sich hierfür besonders günstige Impedanzanpassung an Luft.

Die Verwendung eines ausgerichteten Wirrflieses bringt einen weiteren Vorteil. Ein solches Wirrfaser-Flies hat relativ hohe Eigendämpfung, so daß zusätzliche Verwendung von Dämpfungsmaterial, nämlich zum Zwecke ausreichende Bandbreite zu erreichen, sich erübrigt. Es sei darauf hingewiesen, daß die Verwendung zusätzlich dämpfenden Materials auch bei der Erfindung nichts mit dem Material zu tun hat, das gemäß dem eingangs beschriebenen Stand der Technik dort für den Astigmatismus der Richtcharakteristik vorgesehen ist. Bei der Erfindung zusätzlich verwendetes Dämpfungsmaterial geht nicht in das Richtcharakteristik-Verhalten ein und kann insbesondere das erfindungsgemäß erzielte astigmatische Verhalten durch Alterungseffekte nicht beeinträchtigen.

Ein Wandler der erfindungsgemäßen Art ist insbesondere als Detektionswandler für Land- und Wasserfahrzeuge geeignet, bei denen parallel zur Fahrbahnebene (Fig. 4) breite "Ausleuchtung" erwünscht ist, dagegen aber in die Höhe möglichst wenig Schall abgestrahlt werden soll. Genau dies erfüllt ein erfindungsgemäßer Wandler. Ein erfindungsgemäße Wandler kann gleichermaßen als Sender und als Empfänger benutzt werden.

Eine bevorzugte Anwendung eines erfindungsgemäßen Wandlers ist die als Rückfahrhilfe für insbesondere schwere Fahrzeuge mit Sichtbehinderung nach rückwärts oder für Fahrzeuge (Bagger und dgl.), die häufig hin- und herrangieren.

## Patentansprüche

1. Elektroakustischer Biegewandler (7), vorzugsweise in Topfform, mit einer Membran (2), die ein Verbund aus einer Platte (11) aus piezoelektrisch inaktivem Material und einem Plättchen (10) aus piezoelektrischem Material ist, wobei das Plättchen (10), bezogen auf die Fläche der Platte (11) zentral angeordnet und mit dieser verbunden ist, wobei das piezoelektrische Plättchen (10) mit Elektroden (12, 14) versehen ist und wobei dieser Wandler (7) bezogen auf die Flächennormale der Membran (2) ein unsymmetrisches räumliches Schall-Richtdiagramm besitzt,
**gekennzeichnet dadurch,**
daß die Platte (11) in wenigstens einer Schicht (111) derselben ein hauptsächlich in einer Richtung (4) (als Hauptrichtung bezeichnet) orientierter Faser-Verbundwerkstoff ist.

2. Wandler nach Anspruch 1,
**gekennzeichnet dadurch,**
daß die Platte (11) ganz aus derartigem Faser-Verbundwerkstoff (21; 31, 131; 70) besteht.

3. Wandler nach Anspruch 1 oder 2,
**gekennzeichnet dadurch,**
daß der vorhandene Faser-Verbundwerkstoff so aufgebaut ist, daß er überwiegend Fasern mit Ausrichtung in einer Richtung (4) besitzt.

4. Wandler nach Anspruch 1 oder 2,
**gekennzeichnet dadurch,**
daß der Faser-Verbundwerkstoff zwei wenigstens überwiegende Faserrichtungen (31, 131) aufweist, die spitzwinklig mit weniger als 30° zur Hauptrichtung (4) ausgerichtet sind.

5. Wandler nach einem der Ansprüche 1 bis 4,
**gekennzeichnet dadurch,**
daß eine zusätzliche Lage von Fasern (22) vorgesehen ist, die im wesentlichen quer zu der Hauptrichtung (4) ist.

6. Biegewandler nach Anspruch 1 oder 2,
**gekennzeichnet dadurch,**
daß der Faser-Verbundwerkstoff ein Wirrfaser-Material (70) mit Vorzugs-Orientierung der Fasern in der Hauptrichtung (4) ist.

7. Biegewandler nach einem der Ansprüche 1 bis 6,
**gekennzeichnet dadurch,**
daß eine oder mehrere Fasernarten der Gruppe Kohlefaser, Magnesiumfaser, Aluminiumfaser, Keflarfaser ist.

8. Biegewandler nach einem der Ansprüche 1 bis 7,
**gekennzeichnet dadurch,**
daß das Matrixmaterial Polyimid ist.

9. Biegewandler nach einem der Ansprüche 1 bis 8,
**gekennzeichnet dadurch,**
daß die Platte (11) Bestandteil eines Topfes (7) ist, wobei der Faser-Verbundwerkstoff der Platte im wesentlichen kontinuierlich in die Topf-Seitenwandung übergeht.

10. Biegewandler nach einem der Ansprüche 1 bis 9,
**gekennzeichnet dadurch,**
daß die Membran (2) elliptische Form hat.

## Claims

1. Electroacoustical flexural transducer (7), preferably in the form of a pot, having a membrane (2) which is a composite made of a plate (11) of piezoelectrically inactive material and a platelet (10) of piezoelectric material, the platelet (10) being centrally disposed relative to the surface of the plate (11) and being joined to the latter, the piezoelectric platelet (10) being provided with electrodes (12, 14) and said transducer (7) having an asymmetrical spatial sound radiation diagram relative to the normal to the surface of the membrane (2), characterised in that at least one layer of the plate (11) is a fibrous composite material oriented mainly in one direction (4) (referred to as the main direction).

2. Transducer according to Claim 1, characterised in that the plate (11) is composed entirely of such a fibrous composite material (21; 31, 131; 70).

3. Transducer according to Claim 1 or 2, characterised in that the fibrous composite material present is constructed in such a way that it predominantly has fibres aligned in one direction (4).

4. Transducer according to Claim 1 or 2, characterised in that the fibrous composite material has two at least predominant fibre directions (31, 131) which are aligned at an acute angle of less than 30° to the main direction (4).

5. Transducer according to one of Claims 1 to 4, characterised in that an additional layer of fibres (22) is provided which is essentially transverse to the main direction (4).

6. Flexural transducer according to Claim 1 or 2, characterised in that the fibrous composite material is a tangled-fibre material (70) having a preferred orientation of the fibres in the main direction (4).

7. Flexural transducer according to one of Claims 1 to 6, characterised in that one or more fibre types of the group is carbon fibre, magnesium fibre, aluminium fibre or Keflar fibre.

8. Flexural transducer according to one of Claims 1 to 7, characterised in that the matrix material is polyimide.

9. Flexural transducer according to one of Claims 1 to 8, characterised in that the plate (11) is a component of a pot (7), the fibrous composite material of the plate essentially merging continuously into the sidewall of the pot.

10. Flexural transducer according to one of Claims 1 to 9, characterised in that the membrane (2) has an elliptical shape.

## Revendications

1. Transducteur électro-acoustique à flexion (7), de préférence en forme de pot, comportant une membrane (2), qui est formée par un ensemble composite constitué par une plaque (11) réalisée en un matériau inactif du point de vue piézoélectrique et une plaquette (10) réalisée en un matériau piézoélectrique, et dans lequel la plaquette (10) est disposée en position centrée par rapport à la surface de la plaque (11) et est raccordée à cette dernière, la plaquette piézoélectrique (10) étant pourvue d'électrodes (12,14) et ce transducteur (7) possèdant un diagramme acoustique directionnel dans l'espace, qui est dissymétrique par rapport à la normale à la surface de la membrane (2), caractérisé par le fait que la plaque (11) est formée, au moins au niveau de l'une (111) de ses couches, par un matériau composite fibreux orienté principalement dans une direction (4) (désignée comme étant la direction principale).

2. Transducteur suivant la revendication 1, caractérisé par le fait que la plaque (11) est constituée dans sa totalité par un tel matériau composite fibreux (21;31,131;70).

3. Transducteur suivant la revendication 1 ou 2, caractérisé par le fait que le matériau composite fibreux présent est agencé de telle sorte qu'il possède de façon prépondérante des fibres alignées dans une direction (4).

4. Transducteur suivant la revendication 1 ou 2, caractérisé par le fait que le matériau composite fibreux comporte au moins deux directions de fibres prépondérantes (31,131), qui font un angle aigu inférieur à 30° par rapport à la direction principale (4).

5. Transducteur suivant l'une des revendications 1 à 4, caractérisé par le fait qu'il est prévu une couche supplémentaire de fibres (22), qui est sensiblement transversale à la direction principale (4).

6. Transducteur suivant la revendication 1 ou 2, caractérisé par le fait que le matériau composite fibreux est un matériau (70) formé de fibres entremêlées, dans lequel l'orientation préférentielle des fibres est celle de la direction principale (4).

7. Transducteur à flexion suivant l'une des revendications 1 à 6, caractérisé par le fait qu'un ou plusieurs types de fibres appartiennent au groupe des fibres de carbone, fibres de magnésium, fibres d'aluminium, fibres de Kevlar.

8. Transducteur à flexion suivant l'une des revendications 1 à 7, caractérisé par le fait que le matériau de la matrice est du polyimide.

9. Transducteur à flexion suivant l'une des revendications 1 à 8, caractérisé par le fait que la plaque (11) fait partie d'un pot (7), le matériau composite fibreux de la plaque se prolongeant d'une manière sensiblement continue dans la paroi latérale du pot.

10. Transducteur à flexion suivant l'une des revendications 1 à 9, caractérisé par le fait que la membrane (2) possède une forme elliptique.
